# EUROPÄISCHE PATENTSCHRIFT

(11) **EP 2 414 644 B1**
(45) Veröffentlichungstag und Bekanntmachung des Hinweises auf die Patenterteilung: **13.05.2015**
(21) Anmeldenummer: 10709492.2
(22) Anmeldetag: 16.03.2010
(51) Int. Cl.: F01L 1/344

(54) **NOCKENWELLENVERSTELLER UND VERFAHREN ZUR VERSTELLUNG DER DREHWINKELLAGE EINER NOCKENWELLE RELATIV ZU EINER KURBELWELLE**
CAM SHAFT ADJUSTER AND METHOD FOR ADJUSTING THE ANGLE-OF-ROTATION POSITION OF A CAM SHAFT RELATIVE TO A CRANKSHAFT
DISPOSITIF DE RÉGLAGE D'UN ARBRE À CAMES ET PROCÉDÉ DE RÉGLAGE DE LA POSITION ANGULAIRE D'UN ARBRE À CAMES PAR RAPPORT À UN VILEBREQUIN

(30) Priorität: 01.04.2009 DE 102009015882
(43) Veröffentlichungstag der Anmeldung: 08.02.2012
(73) Patentinhaber: Schaeffler Technologies AG & Co. KG, 91074 Herzogenaurach (DE)
(72) Erfinder: HEINTZEN, Dirk, 91085 Weisendorf (DE); FRIEDRICHS, Matthias, 90408 Nürnberg (DE)
(86) Internationale Anmeldenummer: PCT/EP2010/053343
(87) Internationale Veröffentlichungsnummer: WO 2010/112329

(56) Entgegenhaltungen:
- EP-A2- 1 849 967
- US-A1- 2007 144 475
- US-A1- 2007 215 084
- US-A1- 2008 173 267

## Beschreibung

### Gebiet der Erfindung

Die Erfindung betrifft einen Nockenwellenversteller gemäß dem Oberbegriff des Anspruchs 1. Weiterhin betrifft die Erfindung ein Verfahren zur Verstellung der Drehwinkellage einer Nockenwelle relativ zu einer Kurbelwelle für eine Brennkraftmaschine, insbesondere gemäß dem Oberbegriff des Anspruchs 12.

### Hintergrund der Erfindung

Aus DE 100 84 408 B4 ist ein Nockenwellenversteller in Flügelzellenbauweise bekannt, dessen Antriebselement in Form eines Antriebszahnrads über ein Zugmittel wie eine Kette oder einen Riemen von einer Kurbelwelle angetrieben wird. Drehfest mit dem Antriebsrad verbunden ist ein "Stator", in dem ein Rotor verdrehbar zur Erzeugung eines Stellwinkels angeordnet ist. Der Rotor ist drehfest mit einer Nockenwelle verbunden. Nach Maßgabe des Stellwinkels kann eine relative Winkellage zwischen Nockenwelle und Antriebsrad und damit Kurbelwelle beeinflusst werden, was mit einer Veränderung der Steuerzeiten einhergeht. Für eine Ausbildung in Flügelzellenbauweise besitzt der Rotor Flügel, die nach Maßgabe eines Hydraulikdrucks in Steuerkammern des Stators in Umfangsrichtung zur Erzeugung eines Stellwinkels verschieblich sind. Auf der der Nockenwelle abgewandten Seite ist der Stator mit einer Scheibe ausgebildet, die die Steuerkammern in axialer Richtung begrenzt. Die Kraftverhältnisse zwischen Rotor und Stator können zusätzlich zu den Hydraulikverhältnissen im Bereich der Flügel beeinflusst durch eine Torsionsfeder, deren Fußpunkte sich einerseits an dem Stator und andererseits an dem Rotor abstützen. Die Torsionsfeder ist auf der dem Rotor abgewandten Seite der Scheibe angeordnet mit mehreren Windungen um die Längsachse. Der radial außenliegende Fußpunkt ist gegenüber dem Stator über Schrauben abgestützt, die gleichzeitig einer Befestigung der Scheibe in dem Stator dienen. Der radial innenliegende Fußpunkt der Torsionsfeder ist U-förmig gebogen und umgreift formschlüssig einen rechteckigen Teilquerschnitt eines Abstützelements. Das Abstützelement weist weiterhin einen zylinderförmigen Fortsatz auf, mit dem sich dieses durch eine zentrale Bohrung der Scheibe unter Ermöglichung einer relativen Verdrehung hindurch erstreckt. Der Fortsatz ist in dem Stator drehfest mit der Nockenwelle, insbesondere über eine Stirnseite des Rotors, verbunden.

Ein in der Druckschrift als Verriegelungspin bezeichneter Pin ist in einer Bohrung des Rotors parallel zu der Längsachse des Nockenwellenverstellers verschieblich geführt, wobei die axiale Position des Pins durch die Kraftverhältnisse einer Druckfeder und/oder die Hydraulikverhältnisse im Bereich von Stirnflächen des Pins beeinflussbar ist. Die Scheibe des Stators besitzt eine korrespondierende, in axialer Richtung orientierte sacklochförmige Ausnehmung. Für eine aktivierte Stellung des Pins, insbesondere eine Start-, Zwischen-, Mitten-, Früh- oder Spät-Position, tritt der Pin mit einem Endbereich aus dem Rotor aus und in die Ausnehmung der Scheibe des Stators ein, so dass der Drehfreiheitsgrad zwischen Rotor und Stator begrenzt ist.

Die US 2007/0215084 A1 offenbart einen Nockenwellenversteller, welcher nach dem "Cam Torque Actuated (CTA)" Prinzip arbeitet. Die Vorrichtung hat ein Schaltventil, welches in einer ersten Position den Zulauf zu der Frühkammer und zu der Spätkammer blockiert und in einer zweiten Position den Austausch von Drucköl zwischen der Frühkammer und der Spätkammer blockiert. Bei einem auftretenden Nockenwellenwechselmoment in einer Drehrichtung wird das zu verdrängende Drucköl einer Kammer in die jeweils gegensätzlich wirkende Kammer durch einen Bypass umgeleitet. Da auf jedes Nockenwellenwechselmoment ein gegengesetzt gerichtetes Nockenwellenwechselmoment folgt, muss der Rückfluss durch ein Rückschlagventil in diesem Bypass verhindert werden, um eine Verstellung von Rotor zum Stator zu erreichen, welche der "Schrittfolge" der vorzeichenwechselnden Nockenwellenwechselmomente unterliegt. Für eine Verstellung in die Gegenrichtung ist der Aufbau und die Wirkungsweise analog der vorab beschriebenen.

Wird beispielsweise eine Verstellung nach "Früh" gewollt, so werden diejenigen Nockenwellenwechselmomente genutzt, die in Richtung "Früh" auftreten. Die Nockenwellenwechselmomente, welche periodisch darauffolgend nach "Spät" wirken, werden durch das Rückschlagventil hydraulisch abgestützt, so dass der Nockenwellenversteller nicht zurückschwingt.

Wird eine Verstellung nach "Spät" gewollt, so werden die mit gegensätzlichen Vorzeichen behafteten Nockenwellenwechselmomente genutzt, die somit in Richtung "Spät" auftreten. In dieser Verstellrichtung werden die Nockenwellenwechselmomente, welche periodisch darauffolgend nach "Früh" wirken, durch ein anderes Rückschlagventil in dem Bypass hydraulisch abgestützt, so dass der Nockenwellenversteller auch hierbei nicht zurückschwingt.

Die EP 1 849 967 A2 beschreibt eine Nockenwellenverstellvorrichtung, insbesondere im Absatz [0025], die sowohl mit dem "Cam torque actuation" (CTA) Prinzip arbeitet, als auch nach dem "hydraulic actuation mechanism" Prinzip. Der "hydraulic actuation mechanism" arbeitet analog dem "oil pressure actuated (OPA)" Prinzip, in dem z.B. der "Früh" Kammer Öl zugeführt und zugleich aus der entgegengesetzt wirkenden "Spät" Kammer das Öl in den Tank abgeleitet und nicht wie beim CTA-Prinzip in die andere Kammer umgeleitet wird. Beide Arbeitsprinzipien sind unabhängig voneinander steuerbar, wobei die EP 1 849 967 A2 spezifiziert, dass das CTA-Prinzip bei niedrigen Motordrehzahlen und das OPA-Prinzip bei höheren Motordrehzahlen geschaltet wird.

### Aufgabe der Erfindung

*Der vorliegenden Erfindung liegt die Aufgabe zugrunde, einen Nockenwellenversteller anzugeben, der einen besonders niedrigen Ölbedarf aufweist. Weitere Aufgabe der Erfindung ist die Angade eines entsprechenden Verfahrens zur Verstellung der Drehwinkellage einer Nockenwelle gegenüber einer Kurbelwelle.*

### Zusammenfassung der Erfindung

Erfindungsgemäß wird die einen Nockenwellenverstellar gerichtete Aufgabe gelöst durch Angabe eines Nockenwellenverstellers zur Verstellung der Drehwinkellage einer Nockenwelle relativ zu einer Kurbelwelle, mit mindestens zwei Arbeitskammern, denen zur Änderung der Drehwinkellage Drucköl zuführbar ist, wobei mindestens eine der Arbeitskammern abhängig von einem Betriebsparameter durch Absperren der Druckölzufuhr abschaltbar ist.

Die Erfindung geht von der Erkenntnis aus, dass die Druckübersetzung, welcher der durch das Drucköl vermittelte Drehmoment zur Verdrehung der Nockenwelle zugrunde liegt, maßgeblich durch Verhältnisse bei einem niedrigen Druck bestimmt wird. Die Druckübersetzung eines Nockenwellenverstellers wird so gewählt, dass auch bei einem niedrigen Motoröldruck noch eine sichere Verstellung möglich ist. Die Druckübersetzung ergibt sich dabei aus Größe und Anzahl der Arbeitskammern sowie der Größe der wirkenden Flächen der Stellelemente, also bei einem Flügelzellenversteller die Flügelflächen, Bei steigendem Motoröldruck kommt es somit zu einem höheren Stellmoment. Dabei übersteigt das Stellmoment einen Wert, der eigentlich zur sicheren und ausreichend schnellen Verstellung ausreichend wäre. Somit werden durch Festlegung des Bedarfs bei niedrigem Öldruck Ressourcen bei höherem Öldruck verschenkt. Insbesondere ist man bestrebt, die Ölpumpe eines Verbrennungsmotors so klein wie möglich auszulegen, was durch den Bedarf der Ölverbraucher begrenzt wird. Ein niedrigerer Ölbedarf bei der Nockenwellenverstellung wäre somit vorteilhaft.

Dies erreicht die Erfindung nunmehr dadurch, dass mindestens eine der Arbeitskammern des Nockenwellenverstellers abschaltbar gestaltet wird. Abhängig von einem Betriebsparameter, insbesondere dem Öldruck, wird also die Ölzufuhr zu einer der Arbeitskammern unterbunden und dadurch der Ölbedarf reduziert. In einem Betriebszustand, in dem das bereitgestellte Drehmoment zur Verstellung der Nockenwelle auch ohne diese Arbeitskammer ausreicht, führt die Reduktion der Ölmenge zu keiner Beeinträchtigung des Betriebs.

Vorteilhafterweise ist der Nockenwellenversteller in Flügelzellenbauweise ausgeführt, wobei jede Arbeitskammer durch jeweils einen Flügel in zwei Teilkammern aufgeteilt ist und wobei das Drucköl je nach gewünschter Richtung der Änderung der Drehwinkellage einer der beiden Kammern so zugeführt wird, dass diese Teilkammer vergrößert und die zweite Teilkammer verkleinert wird. Dadurch, dass bei einem Flügelzellenversteller ohnehin eine Aufteilung in mehrere Arbeitskammern vorgesehen ist, ist diese Bauweise besonders geeignet, sie durch die Möglichkeit eines Abschaltens einer Arbeitskammer auf einen Betriebszustand anzupassen.

Vorzugsweise ist die Druckölzufuhr durch einen Stellkörper absperrbar, dessen Stellposition durch den Druck des Drucköls bestimmt wird. Weiter bevorzugt weist der Stellkörper eine Rückstellfeder auf, deren Federkraft der Stellwirkung des Drucköls entgegengerichtet ist. Durch diese Ausgestaltung ergibt sich ein besonders einfacher Mechanismus zum Abschalten der Arbeitskammer. Hier wirkt der steigende Druck des Drucköls unmittelbar auf den Stellkörper so, dass dieser ab einem bestimmten Druck die Zufuhr von Drucköl in die Arbeitskammer unterbindet. Zur Einstellung des Abschaltwertes für den Druck dient die Rückstellkraft einer Feder.

Bevorzugt wird bei einem Abschalten der Arbeitskammer gleichzeitig eine kurzschließende Druckölverbindung zwischen den beiden Teilkammern dieser Arbeitskammer hergestellt. Hierdurch wird sichergestellt, dass die abgeschaltete Arbeitskammer durch das weiterhin in ihr befindliche Öl keine unzulässige Verzögerung des Verstellvorgangs bewirkt. Die kurzschließende Druckölverbindung ermöglicht die Bewegung des Stellelementes, getrieben durch die weiterhin aktiven anderen Arbeitskammern, innerhalb der abgeschalteten Arbeitskammer. Das Stellelement verschiebt dabei über den Kurzschluss Öl zwischen den beiden Teilkammern der Arbeitskammer ohne hierdurch unzulässig stark abgebremst zu werden. Weiter bevorzugt wird die Abschaltung der Arbeitskammer und der Druckölkurzschluss gleichzeitig durch einen Stellkörper bewirkt.

Vorzugsweise sind mindestens zwei Arbeitskammern abschaltbar, wobei die erste Arbeitskammer bei einem ersten Wert des Betriebsparameters und die zweite Arbeitskammer bei einem zweiten, gegenüber dem ersten Wert größeren Wert des Betriebsparameters abschaltbar ist. Durch diese Ausgestaltung ist es möglich, eine noch feinere Anpassung des benötigten Ölbedarfs an den jeweiligen Betriebszustand vorzunehmen. Mit steigendem Druck und damit auch steigendem verfügbaren Drehmoment für den Verstellvorgang kann zunächst eine erste Arbeitskammer und dann eine zweite oder sogar weitere Kammern abgeschaltet werden. Bei einer Ausgestaltung des Abschaltmechanismus, wie oben beschrieben mit Stellkörper und Rückstellfeder, kann diese stufige Anpassung in einfacher Weise dadurch realisiert werden, dass für jede Arbeitskammer ein eigener Abschaltmechanismus mit jeweils unterschiedlich starker Rückstellfeder vorgesehen ist.

Bevorzugtermaßen ist der Stellkörper doppelwirkend so ausgeführt ist, dass je nach Richtung der Änderung der Drehwinkellage die Arbeitskammer entweder durch Absperren der Druckölzufuhr zur ersten oder zur zweiten Teilkammer abschaltbar ist. Es wird somit ein Mechanismus bereitgestellt, durch den sowohl die erste als auch die zweite Teilkammer abschaltbar sind. Damit kann für beide möglichen Stellrichtungen mit einem einzigen Abschaltmechanismus ein Abschalten der Arbeitskammer erreicht werden.

Vorzugsweise ist ein Verriegelungsmechanismus vorgesehen, durch den eine Verstellung der Drehwinkellage sperrbar ist, wobei durch den Verriegelungsmechanismus auch die Absperrung der Druckölzufuhr einstellbar ist. Weiter bevorzugt entriegelt der Verriegelungsmechanismus bei einem ersten Öldruck gegen die Kraft einer ersten Feder und sperrt bei einem zweiten, höheren Öldruck gegen die Kraft einer zweiten Feder die Druckölzufuhr. Somit wird durch einen einzigen Mechanismus sowohl eine Verriegelung des Versteller als auch die Abschaltung der Arbeitskammer bewirkt.

Erfindungsgemäß wird die auf ein Verfahren gerichtete Aufgabe gelöst durch Angabe eines Verfahrens zur Verstellung der Drehwinkellage einer Nockenwelle relativ zu einer Kurbelwelle, bei dem einem Nockenwellenversteller mit mindestens zwei Arbeitskammern zur Änderung der Drehwinkellage Drucköl in die Arbeitskammern zuführbar ist, wobei die Druckölzufuhr zu mindestens einer der Arbeitskammern bei Überschreiten eines vorgegebenen Druckes des Drucköls gesperrt wird, während die Druckölzufuhr zu mindestens einer der verbleibenden Arbeitskammern offen bleibt.

Die Vorteile eines solchen Verfahrens entsprechen den Vorteilen des oben beschriebenen Nockenwellenverstellers.

### Ausführliche Beschreibung der Erfindung

Die Erfindung wird beispielhaft anhand der Zeichnung näher erläutert. Es zeigen:
- Figur 1: einen Nockenwellenversteller in einem Halblängsschnitt in räumlicher Darstellung;
- Figur 2: einen Rotor eines Nockenwellenverstellers;
- Figur 3: einen Querschnitt durch einen Rotor eines Nockenwellenverstellers in räumlicher Darstellung;
- Figur 4: einen Längsschnitt durch einen Rotor eines Nockenwellenverstellers;
- Figur 5: einen Querschnitt durch einen Rotor eines Nockenwellenverstellers mit einem Abschaltmechanismus;
- Figur 6A: einen Abschaltmechanismus mit Kurzschlusswirkung für die Teilkammern;
- Figur 6B: ein Querschnitt von 6A; Figur 7B: ein Querschnitt von 7A entsprechend Figur 7C;
- Figur 7A: einen doppelt wirkenden Abschaltmechanismus mit Kurzschlusswirkung für die Teilkammern;
- Figur 7B: eine schematische Darstellung zum Abschalten einer Arbeitskammer mittels der Abschaltvorrichtung gemäß der Figur 8A in Abschaltstellung;
- Figur 7C: eine schematische Darstellung zum Abschalten einer Arbeitskammer mittels der Abschaltvorrichtung gemäß der Figur 8A in Arbeitsstellung;
- Figur 8: ein Abschaltmechanismus der gleichzeitig als Verriegelungsmechanismus ausgebildet ist;

Figur 1 zeigt einen Nockenwellenversteller 1, Bei dem Nockenwellenversteller 1 handelt es sich beispielhaft um einen Nockenwellenversteller in Flügelzellenbauweise, obwohl grundsätzlich auch jeder andere Typ eines Nockenwellenverstellers einsetzbar ist, bei dem die Verstellung über die Druckmittelzufuhr in mehrere Arbeitskammern erfolgt.

Der Nockenwellenversteller 1 besitzt ein Antriebsrad 2, über das dieser in Antriebsverbindung mit einer Kurbelwelle steht. Das Antriebsrad 2 ist drehfest an einen Stator 3 angebunden, der mit einem topfartigen Gehäuse 4 und einem Gehäusedeckel 5 gebildet ist. Über eine kreisringförmige Scheibe 6, die quer zu einer Längsachse 7-7 des Nockenwellenverstellers 1 orientiert ist, ist der von Gehäuse 4 und Gehäusedeckel 5 begrenzte Innenraum aufgeteilt in zwei axial nebeneinander liegende Teilräume. Der der Nockenwelle zugewandte Teilraum nimmt in nicht dargestellter Weise unter Ausbildung von Steuerkammern den Flügel aufweisenden Rotor 8 auf, der unter Verwendung einer nicht dargestellten Zentralschraube mit einer stirnseitigen Gewindebohrung der Nockenwelle verbunden oder verspannt ist. Zwischen Stator 3 und Rotor 8 ist eine Torsionsfeder 16 zwischengeschaltet, die sich mit mehrfachen Windungen um die Längsachse 7-7 erstreckt. Der auf der der Nockenwelle abgewandten Seite der Scheibe 6 angeordnete Teilraum bildet einen ringförmigen, um die Längsachse 7-7 umlaufenden Ringraum 10. Der Ringraum 10 ist im Kontaktbereich zwischen Gehäuse 4 des Stators 3 und Gehäusedeckel 5 abgedichtet durch Zwischenschaltung eines Dichtblechs 11, welches über ein Anziehen von Befestigungsschrauben 12 zwischen Gehäuse 4 und Gehäusedeckel 5 verspannt werden kann.

Figur 2 zeigt den Rotor 8 eines Nockenwellenverstellers 1. Der Rotor 8 weist an seinem Außenumfang fünf Flügel 21 auf. Jeder dieser Flügel 21 ist in einer hier nicht näher dargestellten Arbeitskammer 41 angeordnet, die durch den nicht dargestellten Stator 2 und den Rotor 8 gebildet werden. Ein Flügel 21 unterteilt seine jeweilige Arbeiterkammer in zwei Teilkammern 41A, 41 B. Die Arbeitsund Teilkammern sind später in Figur 4 schematisch dargestellt. Jeder Teilkammer 41A, 41B ist durch einen Ölkanal 29, 31 Öl zuführbar oder sie ist über diesen Ölkanal 29, 31 entleerbar. Zur Verstellung der Nockenwelle in einer ersten Stellrichtung wird dazu Öl z.B. jeder Teilkammer 41 A links von einem Flügel 21 zugeführt, während die jeweils andere Teilkammer 41 B zum Tank hin geöffnet und entleert wird. Bei der umgekehrten, zweiten Stellrichtung erfolgt die umgekehrte Ölzu- bzw. -abfuhr. Das Öl wird dabei aus der Nockenwelle über die Nabe des Rotors zu- bzw. abgeführt. In der Ansicht der Figur 2 sind ein erster Abschaltmechanismus 25 und ein zweiter Abschaltmechanismus 27 sichtbar. Diese Abschaltmechanismen 25, 27 sind jeweils vor den Ölkanal 29, 31 einer Teilkammer 41A, 41B geschaltet. Auf der nicht sichtbaren, gegenüberliegenden Seite des Rotors sind entsprechende Abschaltmechanismen vorgesehen, die für die andere Stellrichtung wirken. Die Funktion der Abschaltmechanismen 25, 27 wird näher anhand der Figur 3 beschrieben.

In Figur 3 wird im Querschnitt durch den Rotor der Figur 2 deutlich, wie ein Abschaltmechanismus vorteilhafterweise ausgebaut ist. Ein Stellkörper 35 wird mittels einer Feder 33, die auf einem Federträger 26 aufsitzt, in eine Grundstellung gedrückt und gibt dabei mittels einer in der Oberfläche des Stellkörpers angeordneten Ringnut 36 den Ölkanal 29 für eine Zufuhr von Öl in eine Teilkammer 41 A frei. Vom Ölkanal 29 zweigt dabei ein Bypass 37 ab, der in eine Ausnehmung 39 mündet. An diese Ausnehmung 39 grenzt der Stellkörper 35. Bei Zufuhr von Drucköl über den Ölkanal 29 wird somit auch eine Kraft auf den Stellkörper 35 ausgeübt, die der Federkraft der Feder 33 entgegen gerichtet ist. Bei steigendem Druck wird der Stellkörper 35 gegen die Federkraft verschoben und verschließt dabei durch die Verschiebung der öffnenden Ringnut 36 nach und nach den Ölkanal 29, bis schließlich die Ölzufuhr abgeschnitten und die Arbeitskammer 41 somit abgeschaltet ist. Der Wert für den Öldruck, bei dem das Abschalten erfolgt, ist durch die Wahl der Federkonstanten der Feder 33 einfach einstellbar. Gemäß der Ausgestaltung in Figur 2 sind auf diese Weise zwei Arbeitskammern abschaltbar. Dabei wird die Federkonstante des ersten Abschaltmechanismus 25 kleiner gewählt, als die Federkonstante des sonst baugleichen zweiten Abschaltmechanismus 27. Hierdurch kommt es zu einem gestuften Abschalten der beiden Arbeitskammern: Bei einem ersten, niedrigeren Öldruck schaltet die erste Arbeitskammer 41 ab, während bei einem zweiten, höheren Öldruck zusätzlich die zweite Arbeitskammer 41 abgeschaltet wird. Auf diese Weise kann angepasst an den Betriebszustand der Ölbedarf eingestellt werden.

In Figur 4 ist erkennbar, wie jeweils ein Abschaltmechanismus 25 für jeweils eine Teilkammer 41A, 41 B entsprechend der jeweiligen Stellrichtung einmal auf einer Vorderseite und einmal auf der Rückseite des Rotors 8 angeordnet ist. In einem Querschnitt ist in Figur 5 noch einmal die Anordnung des Abschaltmechanismus wie oben beschrieben dargestellt.

Figur 6A zeigt in einem Querschnitt eine weitere Ausgestaltung des Abschaltmechanismus, wobei hier, wie in Figur 6B schematisch dargestellt, lediglich ein einziger Abschaltmechanismus für beide Teilkammern 41A, 41B vorgesehen ist. Dabei weist der Stellkörper 35 eine Ringnut 67 so auf, dass bei einem Verschieben des Stellkörpers 35 durch steigenden Öldruck die Ölzufuhr aus einem Ölkanal 51 abgeschnitten und gleichzeitig eine Kurzschlussleitung 65 geöffnet wird, die die beiden Teilkammern 41A, 41B miteinander strömungstechnisch verbindet. Hierdurch wird einerseits die Arbeitskammer 41 abgeschaltet, gleichzeitig aber trotz eines fehlenden Abflusses von Öl aus der Arbeitskammer verhindert, dass der Flügel 21 hydraulisch eingespannt wird. Eine Verstellung über die Wirkung der anderen Arbeitskammern 41 ist weiterhin möglich, da das Öl in der abgeschalteten Arbeitskammer 41 über die Kurzschlussverbindung 65 von einer Teilkammer 41A, 41B in die andere Teilkammer 41A, 41B verdrängt werden kann.

Der Abschaltmechanismus der Figur 6A wird vorteilhafterweise doppelwirkend so ausgeführt, dass für beide Stellrichtungen ein Abschalten möglich ist. Dies ist in Figur 7 dargestellt. Der Stellkörper ist nunmehr zwischen zwei Federn 33 angeordnet und weist mehrere Nuten 67A, 67B so auf, dass in beiden Verschiebungsrichtungen ein Sperren der Ölzufuhr einmal zur Teilkammer 41A und das andere mal zur Teilkammer 41 B erfolgt, wobei in beiden Fällen mit der Sperrung der Ölzufuhr und damit dem Abschalten der Arbeitskammer 41 eine Kurzschlussverbindung 65 zwischen den Teilkammern 41A, 41B eingestellt wird. Der Schaltzustand "Arbeitskammer in Betrieb" ist in Figur 7C und der Schaltzustand Arbeitskammer abgeschaltet" ist in Figur 7B schematisch gezeigt.

Schließlich zeigt Figur 8 eine weitere Ausgestaltung eines Abschaltmechanismus 25, wobei nur der Teil der Feder 33 und des Federträgers 26 gezeigt sind. Mit dem Federträger 26 im Eingriff befindet sich ein Verriegelungspin 73, der gegen die Federkraft einer Verriegelungsfeder 71 bei einem ersten Öldruck aus einer in einem Seitendeckel 77 angeordneten Verriegelungskulisse 75 heraus entriegelt und somit den Nockenwellenversteller für ein Verstellen freigibt. Bei weiter steigendem Öldruck ergibt sich, wie in oben beschriebener Weise, das Abschalten einer Arbeitskammer 41. Der Abschaltmechanismus 25 ist somit in einfacher Weise konstruktiv mit einem Verriegelungsmechanismus verbunden.

**Bezugszeichenliste**

| | | | |
|---|---|---|---|
| 1 | Nockenwellenversteller | 73 | Verriegelungspin |
| 2 | Antriebsrad | 75 | Verriegelungskulisse |
| 3 | Stator | 77 | Seitendeckel |
| 4 | Gehäuse | | |
| 5 | Gehäusedeckel | | |
| 6 | Scheibe | | |
| 7 | Längsachse | | |
| 8 | Rotor | | |
| 10 | Ringraum | | |
| 11 | Dichtblech | | |
| 12 | Befestigungsschraube | | |
| 21 | Flügel | | |
| 25 | Abschaltmechanismus | | |
| 26 | Federträger | | |
| 27 | Abschaltmechanismus | | |
| 29 | Ölkanal | | |
| 31 | Ölkanal | | |
| 33 | Feder | | |
| 35 | Stellkörper | | |
| 37 | Bypasskanal | | |
| 39 | Ausnehmung | | |
| 41 | Arbeitskammer | | |
| 41A | Teilkammer | | |
| 41 B | Teilkammer | | |
| 51,53 | Zu- /Ablauf | | |
| 61,63 | Kammerzu- /-ablauf | | |
| 67 | Ringnut | | |
| 67A | Ringnut | | |
| 67B | Ringnut | | |
| 65 | Kurzschlusskanal | | |
| 71 | Verriegelungsfeder | | |

## Patentansprüche

1. Nockenwellenversteller (1), welcher in Flügelzellenbauweise ausgeführt ist, zur Verstellung der Drehwinkellage einer Nockenwelle relativ zu einer Kurbelwelle, mit mindestens zwei Arbeitskammern (41), denen zur Änderung der Drehwinkellage Drucköl zuführbar ist, wobei jede Arbeitskammer (41) durch jeweils einen Flügel in zwei Teilkammern (41A, 41B) aufgeteilt ist und wobei das Drucköl je nach gewünschter Richtung der Änderung der Drehwinkellage einer der beiden Teilkammern (41A) so zugeführt wird, dass diese Teilkammer (41 A) vergrößert und die zweite Teilkammer (41B) verkleinert wird, wobei mindestens eine der Arbeitskammern (41) abhängig von einem Betriebsparameter durch Absperren der Druckölzufuhr abschaltbar ist, wobei der Betriebsparameter der Druck des Drucköls ist, wobei die Druckölzufuhr durch einen Stellkörper (35) absperrbar ist, dessen Stellposition durch den Druck des Drucköls bestimmt wird **dadurch gekennzeichnet, dass** der Stellkörper (35) doppelwirkend so ausgeführt ist, dass je nach Richtung der Änderung der Drehwinkellage die Arbeitskammer entweder durch Absperren der Druckölzufuhr zur ersten Teilkammer (41A) oder zur zweiten Teilkammer (41 B) abschaltbar ist

2. Nockenwellenversteller (1) nach Anspruch 1, **dadurch gekennzeichnet, dass** der Stellkörper eine Rückstellfeder (33) aufweist, deren Federkraft der Stellwirkung des Drucköls entgegengerichtet ist.

3. Nockenwellenversteller (1) nach einem der vorhergehenden Ansprüche, **dadurch gekennzeichnet, dass** bei einem Abschalten der Arbeitskammer (41) gleichzeitig eine kurzschließende Druckölverbindung (65) zwischen den beiden Teilkammern (41A, 41B) dieser Arbeitskammer hergestellt wird.

4. Nockenwellenversteller (1) nach einem der vorhergehenden Ansprüche, **dadurch gekennzeichnet, dass** mindestens zwei Arbeitskammern (41) abschaltbar sind, wobei die erste Arbeitskammer (41) bei einem ersten Wert des Betriebsparameters und die zweite Arbeitskammer (41) bei einem zweiten, gegenüber dem ersten Wert größeren Wert des Betriebsparameters abschaltbar ist.

5. Nockenwellenversteller (1) nach Anspruch 1 und Anspruch 3, **dadurch gekennzeichnet, dass** durch den Stellkörper (35) gleichzeitig die Abschaltung der Arbeitskammer (41) und der Druckölkurzschluss einstellbar sind.

6. Nockenwellenversteller (1) nach einem der vorhergehenden Ansprüche, bei dem ein Verriegelungsmechanismus (73) vorgesehen ist, durch den eine Verstellung der Drehwinkellage sperrbar ist, **dadurch gekennzeichnet, dass** durch den Verriegelungsmechanismus (73) auch die Absperrung der Druckölzufuhr einstellbar ist.

7. Nockenwellenversteller (1) nach Anspruch 6, **dadurch gekennzeichnet, dass** der Verriegelungsmechanismus (73) bei einem ersten Öldruck gegen die Kraft einer ersten Feder (71) entriegelt und bei einem zweiten, höheren Öldruck gegen die Kraft einer zweiten Feder(33) die Druckölzufuhr sperrt.

## Claims

1. Camshaft adjuster (1), which is of vane cell design, for adjusting the angle-of-rotation position of a camshaft relative to a crankshaft, with at least two working chambers (41) to which pressure oil can be supplied to change the angle-of-rotation position, each working chamber (41) being divided by a respective vane into two sub chambers (41A, 41B), and the pressure oil being supplied to one of the two sub chambers (41A), depending on the desired direction of the change in the angle-of-rotation position, in such a manner that said sub chamber (41A) is increased and the second sub chamber (41B) is reduced, it being possible for at least one of the working chambers (41) to be cut off depending on an operating parameter by the supply of pressure oil being blocked, the operating parameter being the pressure of the pressure oil, it being possible for the supply of pressure oil to be blocked by an actuating body (35), the actuating position of which is determined by the pressure of the pressure oil, **characterized in that** the actuating body (35) is of double-action design in such a manner that, depending on the direction of the change in the angle-of-rotation position, the working chamber can be cut off by the supply of pressure oil either to the first sub chamber (41A) or to the second sub chamber (41B) being blocked.

2. Camshaft adjuster (1) according to Claim 1, **characterized in that** the actuating body has a resetting spring (33), the spring force of which is directed counter to the actuating effect of the pressure oil.

3. Camshaft adjuster (1) according to either of the preceding claims, **characterized in that**, when the working chamber (41) is cut off, a short-circuiting pressure oil connection (65) is produced at the same time between the two sub chambers (41A, 41B) of said working chamber.

4. Camshaft adjuster (1) according to one of the preceding claims, **characterized in that** at least two working chambers (41) can be cut off, the first working chamber (41) being able to be cut off at a first value of the operating parameter, and the second working chamber (41) being able to be cut off at a second value of the operating parameter, which value is greater than the first value.

5. Camshaft adjuster (1) according to Claim 1 and Claim 3, **characterized in that** the cutting off of the working chamber (41) and the short-circuit of the pressure oil can be set simultaneously by the actuating body (35).

6. Camshaft adjuster (1) according to one of the preceding claims, in which a locking mechanism (73) is provided, by means of which an adjustment of the angle-of-rotation position can be blocked, **characterized in that** the blocking of the supply of pressure oil can also be set by the.locking mechanism (73).

7. Camshaft adjuster (1) according to Claim 6, **characterized in that**, at a first oil pressure, the locking mechanism (73) releases the supply of pressure oil counter to the force of a first spring (71) and, at a second, higher oil pressure, blocks the supply of pressure oil counter to the force of a second spring (33).

## Revendications

1. Dispositif de réglage d'arbre à cames (1) réalisé suivant une construction à palettes, pour le réglage de la position de l'angle de rotation d'un arbre à cames par rapport à un vilebrequin, comprenant au moins deux chambres de travail (41) auxquelles de l'huile sous pression peut être acheminée pour faire varier la position de l'angle de rotation, chaque chambre de travail (41) étant divisée par une palette respective en deux chambres partielles (41A, 41B) et l'huile sous pression, en fonction de la direction souhaitée pour la variation de la position de l'angle de rotation, étant acheminée à l'une des deux chambres partielles (41A) de telle sorte que cette chambre partielle (41A) soit agrandie et que la deuxième chambre partielle (41B) soit réduite, au moins l'une des chambres de travail (41) pouvant être déconnectée en fonction d'un paramètre de fonctionnement par blocage de l'alimentation en huile sous pression, le paramètre de fonctionnement étant la pression de l'huile sous pression, l'alimentation en huile sous pression pouvant être bloquée par un actionneur (35) dont la position de réglage est déterminée par la pression de l'huile sous pression, **caractérisé en ce que** l'actionneur (35) est réalisé à double action, de telle sorte qu'en fonction de la direction de la variation de la position de l'angle de rotation, la chambre de travail soit déconnectée par blocage de l'alimentation en huile sous pression à la première chambre partielle (41A) ou à la deuxième chambre partielle (41B).

2. Dispositif de réglage d'arbre à cames (1) selon la revendication 1, **caractérisé en ce que** l'actionneur présente un ressort de rappel (33) dont la force de ressort est opposée à l'action de réglage de l'huile sous pression.

3. Dispositif de réglage d'arbre à cames (1) selon l'une quelconque des revendications précédentes, **caractérisé en ce que** dans le cas d'une déconnexion de la chambre de travail (41), une liaison d'huile sous pression (65) de court-circuit s'établit simultanément entre les deux chambres partielles (41A, 41B) de cette chambre de travail.

4. Dispositif de réglage d'arbre à cames (1) selon l'une quelconque des revendications précédentes, **caractérisé en ce qu'**au moins deux chambres de travail (41) peuvent être déconnectées, la première chambre de travail (41) pouvant être déconnectée dans le cas d'une première valeur du paramètre de fonctionnement et la deuxième chambre de travail (41) pouvant être déconnectée dans le cas d'une deuxième valeur du paramètre de fonctionnement supérieure à la première valeur.

5. Dispositif de réglage d'arbre à cames (1) selon la revendication 1 et la revendication 3, **caractérisé en ce que** la déconnexion de la chambre de travail (41) et le court-circuit d'huile sous pression peuvent être ajustés simultanément par l'actionneur (35).

6. Dispositif de réglage d'arbre à cames (1) selon l'une quelconque des revendications précédentes, dans lequel un mécanisme de verrouillage (73) est prévu, lequel permet de verrouiller un réglage de la position de l'angle de rotation, **caractérisé en ce que** le blocage de l'alimentation en huile sous pression peut également être ajusté par le mécanisme de verrouillage (73).

7. Dispositif de réglage d'arbre à cames (1) selon la revendication 6, **caractérisé en ce que** le mécanisme de verrouillage (73), pour une première pression d'huile, effectue un déverrouillage à l'encontre de la force d'un premier ressort (71), et dans le cas d'une deuxième pression d'huile plus élevée, bloque l'alimentation en huile sous pression à l'encontre de la force d'un deuxième ressort (33).
